# FASCICULE DE BREVET EUROPEEN

(11) **EP 0 835 501 B1**
(45) Date de publication et mention de la délivrance du brevet: **27.10.1999**
(21) Numéro de dépôt: 95918646.1
(22) Date de dépôt: 26.04.1995
(51) Int. Cl.: G09F 7/20

(54) **SUPPORT AMOVIBLE DE SUSPENSION DE PANNEAU PUBLICITAIRE**
ABNEHMBARER TRÄGER FÜRWERBETAFEL
REMOVABLE SUPPORT FOR AN ADVERTISING PANEL

(43) Date de publication de la demande: 15.04.1998
(73) Titulaire: sarl INTERFACE, 86210 Archigny (FR)
(72) Inventeur: sarl INTERFACE, 86210 Archigny (FR)
(86) Numéro de dépôt international: FR9500548
(87) Numéro de publication internationale: WO9634376

(56) Documents cités:
- AT-B- 386 693
- FR-A- 2 711 826
- GB-A- 2 212 852
- US-A- 5 167 199
- US-A- 5 241 768

## Description

La présente invention concerne les supports pour panneaux de publicité sur le lieu de vente ou à l'extérieur du lieu de vente, notamment pour magasins.

De tels panneaux comportent une surface plane sur laquelle le message publicitaire est inscrit.

Lorsqu'il s'agit de panneaux destinés à la publicité sur le lieu de vente, couramment appelée PLV, ceux-ci sont directement collés ou fixés de manière autre sur une partie de surface plane du magasin ou sur un support lui-même fixé sur une telle partie.

Ils occupent alors une surface plane relativement importante.

La partie rédactionnelle du panneau n'est en général pas prévue pour résister aux intempéries et leur usage est donc limité à l'intérieur du magasin, ce qui limite leur impact publicitaire du fait qu'ils ne sont pas facilement visibles de l'extérieur du magasin.

Pour remédier a cet inconvénient, il est possible d'apposer le message publicitaire sur la vitrine du magasin.

Dans un tel cas il diminue ou élimine l'impact de la vitrine elle-même sur le chaland.

Afin d'attirer le chaland à l'intérieur d'un magasin, il est donc nécessaire d'agencer des panneaux publicitaires à l'extérieur du magasin en gardant cependant l'impact de la vitrine et de la PLV.

A cet effet, jusqu'à maintenant on a utilisé de grands panneaux publicitaires métalliques ou en matière plastique fixés sur un mur ou dans le sol de manière à résister au vent, et servant de support au message publicitaire.

De tels panneaux sont très coûteux et ne peuvent pas en général être agencés à proximité du magasin.

Certains magasins utilisent des panneaux d'une dimension nettement plus petite suspendus à un cadre ayant une base reposant sur le sol, par exemple sur le trottoir, a proximité du magasin.

Un tel panneau que l'on appelle couramment "panneau girafe" a son utilisation limitée par des règles strictes destinées à protéger l'environnement, en particulier dans le centre des villes.

En France, l'installation d'un panneau girafe est soumise a une autorisation de la municipalité et l'installateur paye une redevance annuelle fonction de la surface de sol occupée.

Par ailleurs, pour résister à l'influence du vent, cette base doit être relativement importante et lourde, de telle sorte qu'il est difficile de placer un tel support et de le rentrer et de le ranger dans le magasin ou autre local lors des heures de fermeture afin de le protéger à l'encontre du vandalisme.

Compte tenu de ce qui précède, l'utilisation d'un panneau girafe est très limitée et pratiquement inexistante à proximité des magasins.

Pour remédier à ces inconvénients, la présente invention a pour but de fournir un support peu coûteux pour panneau publicitaire que l'on peut agencer à proximité d'un magasin ou dans le magasin et dont l'utilisation en elle-même n'est pas limitée, et qui, lorsqu'il est agencé a l'extérieur peut être enlevé et rangé facilement.

A cet effet, la présente invention a pour objet un support pour suspendre un panneau publicitaire, destiné à être agencé à l'intérieur d'un magasin ou à l'extérieur à proximité de ce dernier, comportant un élément de fixation sur une partie de surface plane, un élément allongé de suspension de panneau s'étendant en position perpendiculairement à la partie de surface plane, caractérisé en ce que l'élément allongé comporte une partie allongée ayant à une première extrémité un élément d'appui sur la partie de surface plane fixé sur la partie allongée l'aide d'au moins une entretoise en étant écarté dans la direction longitudinale de la partie allongée et perpendiculairement à cette dernière.

Selon d'autres caractéristiques :
- la partie allongée est reliée de manière amovible à l'élément de fixation,
- la partie allongée est suspendue a l'élément de fixation,
- la partie allongée est fixée sur l'élément de fixation, ce dernier étant fixé de manière amovible sur la partie de surface plane,
- l'élément de fixation est une ventouse,
- la ventouse est circulaire, l'élément d'appui comportant une surface plane d'appui en forme d'arc de cercle concentrique à la ventouse et située à peu près dans le plan de contact de la ventouse,
- la ventouse est une ventouse circulaire et l'élément d'appui a une surface d'appui perpendiculaire à l'axe de l'élément allongé qui a une forme annulaire encerclant la ventouse,
- l'élément d'appui est fixé sur la partie allongée par l'intermédiaire d'au moins deux entretoises situées dans des plans radiaux distincts répartis angulairement autour de l'axe de la partie allongée,
- la partie allongée est un tube creux fixé à une première extrémité à la ventouse et muni à son autre extrémité d'un bouchon amovible,
- la partie de surface plane verticale est une partie de la face extérieure d'une vitrine.

On va maintenant décrire la présente invention, a titre d'exemple uniquement, en référence aux dessins annexés sur lesquels :
- la figure 1 est une vue latérale en coupe d'un support selon un premier mode de réalisation de la présente invention,
- la figure 2 est une vue avant du support de la figure 1,
- la figure 3 est une vue analogue à la figure 1 d'un autre mode de réalisation de la présente invention,
- la figure 4 est une vue en coupe selon la ligne 4-4 de la figure 3,
- la figure 5 est une vue arrière d'une variante de mode de réalisation du support représenté sur la figure 3, et
- la figure 6 est une vue du support de la figure 3 agencé sur une paroi de vitrine de magasin et muni d'un panneau publicitaire.

Sur la figure 1 on a représenté un support 2 selon l'invention comportant un élément de fixation 4 destiné a être fixé sur une partie de surface plane, muni de crochets 6 à partir desquels s'étendent au moins deux liens 8 destinés à assurer la fixation de manière amovible d'un élément allongé 10.

L'élément allongé 10 comporte un tube 12 d'axe X-X muni de deux oeillets 14 (voir également figure 2) destinés à la suspension de manière connue du support 10 à l'élément de fixation 4 par l'intermédiaire des liens 8.

Le tube 10 comporte a sa première extrémité un élément d'appui 16 fixé sur le tube 12 par l'intermédiaire de deux entretoises 18 (voir également figure 2).

L'élément de fixation 16 comporte une surface plane perpendiculaire à l'axe X-X et munie d'un patin de feutre 20.

L'élément de fixation 16 est écarté radialement et longitudinalement vers l'extérieur du tube 10.

A l'autre extrémité, le tube 12 comporte un bouchon 22 emmanché par coulissement avec friction autour du tube 12.

L'élément de fixation 4 (voir figure 2) est une baguette allongée munie des crochets 6 destinés a suspendre l'élément 10 à l'aide des liens 8.

L'élément de fixation 4 peut comporter plusieurs crochets 6 régulièrement répartis sur sa longueur pour pouvoir ajuster la position de l'élément allongé 10.

L'élément de fixation 4 est fixé sur la partie de surface plane (non représentée) par tout moyen connu, l'élément allongé 10 étant ensuite relié de manière amovible à l'élément de fixation 4.

Sur la figure 3 on a représenté un autre mode de réalisation, en gardant les mêmes références numériques pour des éléments analogues à ceux décrits en référence aux figures 1 et 2.

Sur la figure 3, l'élément de fixation est constitué d'une ventouse 24 circulaire épaisse délimitant deux bords périphériques 26 et 28.

Le bord périphérique 26 est destiné à venir en contact avec la partie de surface plane sur laquelle sera fixée la ventouse 24.

Le bord périphérique 28 permet de désolidariser de manière aisée la ventouse 24 de la partie de surface plane.

A partir du bord 28 s'étend axialement par rapport à la ventouse 24 un axe 30 cylindrique ayant un diamètre extérieur correspondant au diamètre intérieur du tube 12.

L'axe 30 est positionné et fixé à l'intérieur du tube 12 de telle sorte que la face radiale de la ventouse 24 située à proximité du bord 26 vienne dans le plan du patin 20 lorsque la ventouse est fixée de manière amovible sur la partie de surface plane.

En d'autres termes la face d'appui de l'élément d'appui se trouve à peu près dans le plan de contact de la ventouse lorsque celle-ci est fixée.

Sur la figure 4, on a représenté l'élément d'appui 16 comme ayant une forme annulaire en arc de cercle concentrique à la ventouse 24 et entourant partiellement cette dernière.

Deux entretoises 18 relient l'élément de fixation 16 au tube 12. Les entretoises 18 sont symétriques par rapport à un plan passant par l'axe X-X.

En position, ce plan axial sera de préférence un plan vertical.

Une variante de l'élément de fixation 16 est représentée sur la figure 5, dans laquelle l'élément de fixation 16 a une forme annulaire, quatre entretoises 18 reliant l'élément d'appui 16 au tube 12.

Il est a noter que les entretoises sont de préférence situées dans des plans radiaux passant par l'axe X-X régulièrement répartis angulairement par rapport à ce dernier.

Sur la figure 6, on a représenté le support selon le mode préféré de réalisation de la présente invention agencé sur une surface extérieure 50 d'une vitrine de magasin.

Le support 2 est muni d'un panneau publicitaire 52 ayant une forme de drapeau sur lequel est imprimé le message publicitaire.

A cet effet, le panneau publicitaire comporte une partie supérieure formant manchon et une partie suspendue destinée à recevoir le message publicitaire.

De préférence la partie suspendue aura une forme et une couleur attractives pour attirer l'oeil du chaland.

Après ceci il suffit d'appuyer la ventouse 24 contre la partie plane prévue, de préférence après avoir légèrement humidifié sa surface de contact.

On notera qu'il n'occupe qu'une faible surface plane verticale, une ventouse ayant un diamètre d'environ 9 cm pouvant être utilisée.

Dans le cadre d'essais réalisés avec une telle ventouse et un élément d'appui 16 ayant un diamètre extérieur de 16 cm on a obtenu un support résistant à la fois à la traction, par une personne, dans la direction longitudinale de tube 12.

Par ailleurs l'élément de fixation qui, dans ce cas, s'étendait sur environ 120° en étant agencé, en position, symétriquement par rapport à un plan vertical a prouvé que l'ensemble résistait à des forces transversales par rapport a l'axe X-X nettement supérieures à celles exercées par un vent relativement fort.

Pour agencer le panneau publicitaire sur le support 10, il suffit d'enlever le bouchon 22, de faire coulisser la partie supérieure formant manchon du panneau le long du tube 12 et de remettre en place le bouchon 22.

Le panneau publicitaire sera de préférence réalisé en bâche, par exemple une bâche pour camion, le message publicitaire étant réalisé à l'aide de lettres en matière plastique collées sur le panneau.

Par ailleurs, le panneau peut comporter dans ses angles inférieurs des oeillets 54 dans lesquels un lien 56 peut être passé en étant relié à une petite ventouse 58 collée sur une partie inférieure de la paroi de vitrine.

En décollant la ventouse 58, puis la ventouse 24 en agissant sur le bord 28 de celle-ci, l'ensemble peut être enlevé et rangé dans le magasin pendant les heures de fermeture sans nécessiter un transport d'objet lourd ni prendre une place importante pour son rangement.

On a ainsi réalisé un support que l'on peut agencer à proximité d'un magasin ou sur la vitrine de ce dernier, attirant l'oeil du chaland alors que ce dernier est encore à une distance correspondant à ses capacités visuelles, tout en maintenant le massage transmis par la vitrine lorsque le chaland est en vis à vis de cette dernière.

Un tel support peut en outre être utilisé a l'extérieur sans craindre les effets du vent.

De préférence le support sera réalisé en matière plastique par exemple en polychlorure de vinyle (PVC), mais peut également être métallique tout en gardant un poids relativement faible facilitant sa manipulation du fait de son caractère amovible et léger.

## Revendications

1. Support (2) pour suspendre un panneau publicitaire, destiné à être agencé à l'intérieur d'un magasin ou à l'extérieur à proximité de ce dernier, comportant un élément de fixation (4; 24) sur une partie de surface plane, un élément allongé (10) de suspension de panneau s'étendant en position perpendiculairement à la partie de surface plane, caractérisé en ce que l'élément allongé (10) comporte une partie allongée (12) ayant à une première extrémité un élément d'appui (16) sur la partie de surface plane fixé sur la partie allongée (12) l'aide d'au moins une entretoise (18) en étant écarté dans la direction longitudinale de la partie allongée (12) et perpendiculairement à cette dernière.

2. Support (2) selon la revendication 1, caractérisé en ce que la partie allongée (12) est reliée de manière amovible à l'élément de fixation (4).

3. Support (2) selon la revendication 2, caractérisé en ce que la partie allongée (12) est suspendue a l'élément de fixation (4).

4. Support (2) selon la revendication 1, caractérisé en ce que la partie allongée (12) est fixée sur l'élément de fixation (24), ce dernier étant fixé de manière amovible sur la partie de surface plane.

5. Support (2) selon la revendication 4, caractérisé en ce que l'élément de fixation (24) est une ventouse.

6. Support (2) selon la revendication 5, caractérisé en ce que la ventouse (24) est circulaire, l'élément d'appui (16) comportant une surface plane d'appui en forme d'arc de cercle concentrique à la ventouse et située à peu près dans le plan de contact de la ventouse.

7. Support (2) selon la revendication 5, caractérisé en ce que la ventouse (24) est une ventouse circulaire et l'élément d'appui (16) a une surface d'appui perpendiculaire à l'axe de l'élément allongé qui a une forme annulaire encerclant la ventouse.

8. Support (2) selon la revendication 6 ou 7, caractérisé en ce que l'élément d'appui (16) est fixé sur la partie allongée (12) par l'intermédiaire d'au moins deux entretoises (18) situées dans des plans radiaux distincts répartis angulairement autour de l'axe de la partie allongée(12).

9. Support (2) selon l'une quelconque des revendications 4 a 8, caractérisé en ce que la partie allongée (12) est un tube creux fixé à une première extrémité à la ventouse (24) et muni à son autre extrémité d'un bouchon amovible (22).

10. Support (2) selon l'une quelconque des revendications 4 à 9, caractérisé en ce que la partie de surface plane verticale est une partie de la face extérieure d'une vitrine.

## Patentansprüche

1. Ständer (2) zum Aufhängen eines Werbeschilds mithilfe eines Befestigungselements (4, 24) auf einer ebenen Fläche im Innenraum eines Geschäfts oder an der Außenseite. Der Ständer besitzt ein längliches Aufhängungselement (10) für das Schild, dass im rechten Winkel von der ebenen Fläche absteht, dadurch gekennzeichnet, dass das längliche Element (10) weiterhin eine Verlängerung besitzt (12), die an einem Ende ein Anbringungselement (16) auf den Teil der ebenen Fläche die auf dem verlängerten Teil (12) mit mindestens einer Zwischenscheibe befestigt wird (18), und in der Längsrichtung des verlängerten Teils (12) rechtwinklig zur ebenen Fläche absteht.

2. Ständer (2) nach Anspruch 1, dadurch gekennzeichnet dass der verlängerte Teil (12) vom Befestigungselement (4) abnehmbar ist.

3. Ständer (2) nach Anspruch 2, dadurch gekennzeichnet dass der verlängerte Teil (12) am Befestigungselement (4) aufgehängt ist.

4. Ständer (2) nach Anspruch 1, dadurch gekennzeichnet dass der verlängerte Teil (12) auf dem Befestigungselement (24) befestigt ist, welches von der ebenen Fläche auf der es befestigt ist, wieder abnehmbar ist.

5. Ständer (2) nach Anspruch 4, dadurch gekennzeichnet dass das Befestigungselement (24) ein Saugnapf ist.

6. Ständer (2) nach Anspruch 5, dadurch gekennzeichnet dass der Saugnapf (24) rund ist, das Auflageelement (16) mit einer ebenen, zum Saugnapf konzentrischen, kreisförmigen Stützfläche ausgestattet ist und sich ungefähr auf Kontakthöhe des Saugnapfs befindet.

7. Ständer (2) nach Anspruch 5, dadurch gekennzeichnet dass der Saugnapf (24) ein kreisförmiger Saugnapf ist und dass das Auflageelement (16) rechtwinklig vom runden, länglichen Teil absteht und den Saugnapf kreisförmig umgibt.

8. Ständer (2) nach Anspruch 6 oder 7, dadurch gekennzeichnet dass das Auflageelement (16) auf dem verlängerten Element mithilfe von mindestens zwei Zwischenscheiben (18) befestigt wird, aufverschiedenen Radialebenenen, die winklig um die Achse des verlängerten Teils(12) verteilt sind.

9. Ständer (2) nach einem der Ansprüche 4 bis 8, dadurch gekennzeichnet dass der verlängerte Teil (12) ein Rohr ist, welches an einem Ende aufdem Saugnapf(24) befestigt ist, und am anderen Ende mit einem abnehmbaren Stopfen (22) versehen ist.

10. Ständer (2) nach einem der Ansprüche 4 bis 9, dadurch gekennzeichnet dass die ebene vertikale Fläche der äussere Teil eines Schaufensters ist.

## Claims

1. A support (2) for suspending an advertising board fitted either inside a shop or close by and including a means of fastening (either 4 or 24) attached to the flat surface and an extension (10) which also helps to suspends the board, and which is set at right-angles to the flat area. This extension has an elongated part (12) with a supporting part (16) at one end ofthe flat surface, where it is fixed to the elongated part (12) using at least one brace (18) which offsets it longitudinally from and at right-angles to the elongated part (12).

2. A support (2) as per No. 1 in which the elongated part (12) can be removed from the fastening mechanism.(4)

3. A support (2) as per No. 2 in which the elongated part (12) is suspended from the fastening mechanism (4)

4. A support (2) as per No. 1 in which the elongated part (12) is fixed to the fastener (24) which in its turn can be detached from the flat surface area.

5. A support (2) as per No. 4 which is attached using a suction cup (24).

6. A support (2) as per No. 5 in which the suction cup (24) is circular and the support part (16) is a flat semi-circle which is concentric to the suction cup and placed just outside the contact area of the suction cup.

7. A support (2) as per No. 5 in which the suction cup (24) is again circular but the surface of the support part (16) is at right-angles to the axis of the elongated part which itself is ring-shaped and surrounds the suction cup.

8. A support (2) as per Nos. 6 and 7 in which the support part (16) is attached to the elongated part (12) using at least two braces (18) placed in separate segments ofthe radial plane around the axis of the elongated part.

9. A support (2) as per any of Nos. 4 to 8 in which the elongated part (12) is formed by a hollow tube attached at one end to the suction cup (24) while at the other end it has a removable covering (22).

10. A support (2) as per any ofNos. 4 to 9 in which the vertical surface area is part of the exterior face of the shop window.
